# FASCICULE DE BREVET EUROPEEN

(11) **EP 1 498 338 B1**
(45) Date de publication et mention de la délivrance du brevet: **05.10.2005**
(21) Numéro de dépôt: 04291322.8
(22) Date de dépôt: 25.05.2004
(51) Int. Cl.: B61L 27/00, B61L 23/34

(54) **Dispositif et procédé de commande de trains, notamment du type ERTMS**
Train control process and system, especially of the ERTMS type
Zugsicherungsverfahren und -system, speziell des Typs ERTMS

(30) Priorité: 27.06.2003 FR 0307835
(43) Date de publication de la demande: 19.01.2005
(73) Titulaire: ALSTOM, 92300 Levallois-Perret (FR)
(72) Inventeur: Lacote, François, 93482 St. Ouen (FR); Michaut, Philippe, 93482 St. Ouen (FR)
(74) Mandataire: Jacobson, Claude

(56) Documents cités:
- EP-A- 0 958 987
- GB-A- 2 248 512
- US-A- 5 437 422
- US-B1- 6 580 976

## Description

L'invention concerne un dispositif et un procédé de commande de trains.

Un domaine d'application de l'invention concerne la commande et l'aide au pilotage de trains, tels que des trains à grande vitesse, des trains régionaux, des trains de banlieue, des métros, des tramways ou autres. Ces trains peuvent être conduits par un humain à bord ou automatiquement Le document EP 0 958 987 A2 décrit un système de commande de trains par liaison radio.

L'invention cherche typiquement mais non exclusivement à mettre en oeuvre le système ERTMS/ETCS (European Rail Traffic Management System /European Train Control System), appelé ci-après ERTMS. Ce système est prévu pour établir une norme internationale des systèmes de commande automatique de trains et a pour but notamment de rendre interopérables les circulations transfrontalières et les systèmes de commande de trains d'un pays à l'autre et de permettre d'augmenter la densité du trafic de trains sur une même voie de circulation de trains avec un niveau de sécurité optimal et homogène.

Un des moyens d'augmenter la densité du trafic sur une même ligne consiste à réduire la distance de laquelle se suivent les trains.

Ainsi, le système ERTMS alloue-t-il à chaque train une prescription de localisation jusqu'à laquelle il peut aller sur la ligne et devant laquelle doit se trouver la queue du train précédent.

L'invention vise à augmenter encore la densité du trafic de trains sur une même ligne.

A cet effet, un premier objet de l'invention est un dispositif de commande de trains, comportant :
- des moyens d'acquisition de la localisation et de la vitesse d'au moins un train sur une ligne de circulation de trains, reliés à une unité de calcul comportant un premier module apte à calculer, en fonction au moins de la localisation et de la vitesse acquises, une prescription de localisation située en aval de la localisation acquise et jusqu'à laquelle le train est autorisé à se déplacer avec une vitesse cible en cette prescription de localisation,
- un organe de calcul, selon une règle prescrite de calcul, d'une grandeur de commande de déplacement du train, en fonction au moins de la prescription de localisation fournie par le premier module de calcul,
caractérisé en ce que le dispositif comporte en outre des moyens d'acquisition au moins de la vitesse du train précédent sur la voie de circulation de trains, qui sont reliés en outre à des moyens d'enregistrement de vitesse acquise, et l'unité de calcul comprend en outre un deuxième module pour déterminer, en fonction au moins de la vitesse enregistrée du train précédent et d'un taux de décélération prescrit pour le train précédent et supérieur ou égal en valeur absolue à la valeur absolue d'un taux de décélération de service de celui-ci, une valeur de distance de freinage du train précédent, l'organe de calcul étant agencé pour fournir une grandeur de commande de déplacement du train suivant conformément à la règle prescrite de calcul appliquée à ladite prescription de localisation fournie par l'unité de calcul et à laquelle a été ajoutée la valeur de distance de freinage fournie par le deuxième module de détermination.

. Grâce à l'invention, on réduit la distance d'espacement entre les trains se suivant, tout en respectant la distance de sécurité entre ceux-ci. Plus le train précédent aura une vitesse importante, plus la distance du train suivant à ce train précédent pourra être réduite par rapport à la prescription de localisation.

On parvient ainsi à augmenter à vitesse égale la densité de trafic sur une même ligne, de l'ordre de 10 à 20%.

Suivant d'autres caractéristiques de l'invention,
- le dispositif comporte en outre des moyens de signalisation d'informations au train suivant, en réponse à la grandeur de commande de déplacement du train, fournie par l'organe de calcul
- le dispositif comporte en outre des moyens d'exécution de commandes du train suivant, correspondant à la grandeur de commande de déplacement du train, fournie par l'organe de calcul ;
- l'unité de calcul comprend un module additionneur recevant sur une première entrée la prescription de localisation fournie par le premier module de calcul et sur une deuxième entrée la valeur de distance de freinage fournie par le deuxième module de détermination, et fournissant sur sa sortie une valeur égale à la somme de la valeur présente sur la première entrée et de celle présente sur la deuxième entrée, la sortie du module soustracteur étant reliée à l'entrée de l'organe de calcul fournissant en sortie ladite grandeur de commande selon ladite règle prescrite de calcul appliquée à la valeur présente sur son entrée;
- les moyens d'acquisition, le premier module de calcul de prescription de localisation et l'organe de calcul de grandeur de commande sont du type ERTMS/ETCS.

Afin de mettre en oeuvre un système ERTMS de niveau 1, les moyens d'acquisition et l'unité de calcul, suivant une caractéristique de l'invention, sont situés en des balises réparties sur la ligne de circulation de train et aptes à transmettre la prescription de localisation à un lecteur prévu à bord des trains, lors de leur franchissement par ledit lecteur, et l'organe de calcul est situé à bord du train suivant et est relié audit lecteur.

Afin de mettre en oeuvre un système ERTMS de niveau 2, les moyens d'acquisition, suivant une caractéristique de l'invention, comprennent des balises de localisation réparties sur la ligne de circulation de train et aptes à être lues par un lecteur prévu à bord du train suivant, des moyens étant prévus pour retransmettre par liaison radio à un centre radio lié à la ligne de circulation de trains, la localisation et la vitesse acquises, l'unité de calcul étant prévue dans le centre radio et étant apte à retransmettre par liaison radio la prescription de localisation retranchée de ladite valeur de distance de freinage à l'organe de calcul situé à bord du train suivant.

Suivant une autre caractéristique de l'invention, indépendante des caractéristiques décrites ci-dessus et pouvant être protégée indépendamment de celles-ci, des moyens de télécommunication sans fil sont prévus sur le train précédent et sur le train suivant au moins pour que le train précédent transmette au train suivant sa vitesse acquise.

Suivant d'autres caractéristiques de l'invention,
- le taux de décélération de service pour le train précédent est égal à -0.6 m/s²;
- le taux de décélération prescrit pour le train précédent est supérieur ou égal en valeur absolue à la valeur absolue d'un taux de décélération d'urgence du train précédent, plus grande que la valeur absolue du taux de décélération de service pour le train précédent ;
- le taux de décélération d'urgence pour le train précédent est égal à -2 m/s².

Un deuxième objet de l'invention est un procédé de commande de trains, dans lequel :
- on acquiert la localisation et la vitesse d'au moins un train sur une ligne de circulation de trains,
- on calcule, en fonction au moins de la localisation et de la vitesse acquises, une prescription de localisation située en aval de la localisation acquise et jusqu'à laquelle le train est autorisé à se déplacer avec une vitesse cible en cette prescription de localisation,
- on calcule, selon une règle prescrite de calcul, une grandeur de commande de déplacement du train, en fonction au moins de la prescription de localisation calculée,
caractérisé en ce que
- l'on acquiert et l'on enregistre en outre la vitesse du train précédent sur la voie de circulation de trains,
- on détermine, en fonction au moins de la vitesse enregistrée du train précédent et d'un taux de décélération prescrit pour le train précédent et supérieur ou égal en valeur absolue à la valeur absolue d'un taux de décélération de service de celui-ci, une valeur de distance de freinage du train précédent,
- ladite règle de calcul étant appliquée à ladite prescription de localisation calculée à laquelle est ajoutée la valeur de distance de freinage déterminée, pour calculer ladite grandeur de commande de déplacement du train.

Suivant d'autres caractéristiques de l'invention,
- l'on signale des informations au train suivant en réponse à la grandeur de commande de déplacement du train calculée ; et/ou
- l'on exécute une commande du train suivant correspondant à la grandeur de commande de déplacement du train calculée.

Suivant une autre caractéristique de l'invention, indépendante des caractéristiques décrites ci-dessus et pouvant être protégée indépendamment de celles-ci, l'on transmet par une liaison de télécommunication sans fil directement du train précédent au train suivant la vitesse acquise du train précédent.

Afin de mettre en oeuvre un système ERTMS de niveau 1, l'acquisition de vitesse et de localisation, le calcul de la prescription de localisation, de la grandeur de commande et de la valeur de distance de freinage du train précédent sont, suivant une caractéristique de l'invention, effectuées à bord du train suivant.

Afin de mettre en oeuvre un système ERTMS de niveau 2, suivant une caractéristique de l'invention, l'acquisition de localisation et de vitesse est effectuée à bord du train suivant, on transmet la localisation et la vitesse acquises du train suivant par une liaison de télécommunication radio sans fil à un centre radio, dans lequel on calcule la prescription de localisation, qui est retranchée de ladite valeur de distance de freinage et qui est ensuite retransmise par la liaison de télécommunication au train suivant, dans lequel on calcule ladite grandeur de commande de déplacement du train, la vitesse du train précédent étant acquise à bord de celui-ci et étant transmise par une autre liaison de télécommunication radio au centre radio, dans lequel la valeur de distance de freinage est calculée.

L'invention sera mieux comprise en référence aux dessins annexés, donnés uniquement à titre d'exemples non limitatifs, sur lesquels :
- la figure 1 est une vue schématique d'ensemble d'un système du type ERTMS ; et
- la figure 2 est un synoptique modulaire du dispositif suivant l'invention.

Le système ERTMS est défini dans le document « ERTMS/ETCS-Class 1, System Requirements Specification, Subset-026-1, Subset 026-2, Subset 026-3 » et suivants disponible sur Internet sur www.unife.org/docs/ertms. Un glossaire est également disponible à cette adresse. Ces documents, auxquels il est fait référence, sont la propriété des sociétés ADTRANZ, ALCATEL, ALSTOM, ANSALDO SIGNAL, INVENSYS RAIL et SIEMENS. Les documents auxquels il est fait référence ici concernent ceux portant la date du 22 décembre 1999 dans leur version 2.0.0.

Le chapitre 2 du document précité (Subset-026-2) sépare le système ERTMS en sous-systèmes prévus à bord de chaque train et en sous-systèmes prévus de manière fixe par rapport à la voie ou à la ligne sur laquelle circule les trains.

Ainsi, à titre d'exemple représenté à la figure 1, le système ERTMS de niveau d'application n° 2 tel que décrit dans le document précité au chapitre 2.6.6. comporte-t-il des balises 2 réparties régulièrement le long de la ligne 4 de circulation de train et dénommées Eurobalises.

A bord du train 6 se trouvent un lecteur 8 de balise et un détecteur 10 de vitesse et de distance parcourue par le train, ce dernier pouvant comporter par exemple un radar et une roue phonique, ainsi que cela est connu. Lorsque le train 6 se déplace sur la voie 4, son lecteur 8 passe successivement sur ou devant chaque balise 2.

Chaque balise 2 comporte un émetteur radio transmettant par une liaison radio sans fil une information d'identification de balise à un récepteur radio prévu dans le lecteur 8, lors du passage du train sur ou devant celle-ci. Les informations obtenues par le lecteur 8 et le détecteur 10 sont fournies à un ordinateur ou calculateur central 12 situé à bord du train 6, dénommé European Vital Computer (EVC). Les balises 2 permettent d'obtenir une localisation du train, lorsque celui-ci passe ou libère un canton compris entre deux balises.

Le lecteur 8 permet de référencer la position du train 6 à chaque passage de balise 2 et d'acquérir ainsi une localisation du train 6. La localisation, la vitesse et d'autres informations du train 6 sont transmises par l'ordinateur 12 via un émetteur-récepteur 14 prévu à bord du train 6 à un centre radio 16 fixe par rapport à la voie 4 par une liaison 22 de télécommunication radio sans fil. Le centre radio 16 met par exemple en oeuvre le système GSM-R pour ses liaisons.

Le centre radio 16 est dénommé Radio Block Centre (RBC) défini pour une région, le train 6 communiquant avec un autre RBC lorsqu'il se trouve dans une autre région.

En réponse aux informations reçues du train 6, le centre radio 16 lui renvoie une prescription de localisation en aval de la dernière balise 2 que le train a passée. Cette prescription de localisation correspond à une localisation sur la voie 4, jusqu'à laquelle le train est autorisé à se déplacer avec une vitesse cible déterminée en cette prescription de localisation.

Lorsque l'ordinateur 12 a reçu une prescription de localisation, l'ordinateur 12 calcule dans un organe 46 de calcul une grandeur GC de commande de déplacement du train 6 selon une règle prescrite de calcul.

La prescription de localisation correspond dans le cas du système ERTMS par exemple à une autorisation de mouvement (Movement Authority) selon le chapitre 3.8 du document précité. Cette autorisation de mouvement est par exemple la fin d'autorisation (EOA : End Of Authority ou End Of Movement Authority), définie comme étant la localisation jusqu'à laquelle le train est autorisé à aller avec une vitesse cible en cette localisation, égale à zéro.

La cible est définie par la localisation où il faut que la vitesse du train soit inférieure à la vitesse cible donnée.

La prescription de localisation peut correspondre également à la limite d'autorisation (Limit Of Authority, LOA), définie comme étant l'endroit que le train n'est pas autorisé à franchir et où la vitesse cible est différente de zéro.

Le système ERTMS définit également un point de danger (Danger Point), qui est la localisation au-delà de la fin d'autorisation (EOA), qui peut être atteinte par l'avant du train sans créer de situation dangereuse, une distance de sécurité étant ainsi définie entre la fin d'autorisation de mouvement (EOA) et le premier point de danger possible. L'autorisation de mouvement (EOA ou LOA) ne doit jamais dépasser extrémité arrière du train précédent sur la ligne 4.

La grandeur GC de commande générée par le module 12 est envoyée à un module 18 à bord du train 6, qui peut être un dispositif de présentation d'informations à un opérateur humain du train 6 par exemple visuel, sonore ou autre ou à des moyens 20 d'exécution d'une commande automatique du train 6, correspondant à cette grandeur GC de commande. Ces moyens d'exécution 20 sont prévus sur un train piloté automatiquement sans opérateur humain à bord, mais sont également prévus sur un train 6 piloté par un opérateur humain. Ces moyens d'exécution peuvent être un actionneur de frein d'urgence et/ou un actionneur de frein de service. La grandeur GC de commande peut être sous la forme d'un profil de vitesse que doit adopter le train 6 jusqu'à sa prescription de localisation, la grandeur GC de commande étant calculée par l'ordinateur 12.

Par exemple dans le cas d'une ligne à grande vitesse (LGV), les balises 2 partagent la voie en des cantons 3 de 1500 mètres. Pour un train roulant à 300 km/h, la prescription LOA de localisation est d'environ 7 cantons en avant, ainsi que représenté à la figure 1. Pour une ligne à 160 km/h, les cantons sont de 2100 mètres chacun et la prescription de localisation LOA se trouve environ à 3 cantons devant le train.

Suivant l'invention, la vitesse du train 62 précédent le train suivant 61 sur la voie 4 dans le sens 5 de déplacement des trains 62, 61 sur celle-ci, est prise en compte. Le train 62 est équipé du même système décrit ci-dessus que le train 61 et communique également de manière bidirectionnelle par une liaison 24 de télécommunication radio sans fil avec le centre radio 16. Des moyens d'enregistrement de la vitesse acquise du train précédent 62 sur la voie 4 sont prévus à bord du train 62, par exemple dans son ordinateur 12, et dans le centre radio 16, la vitesse acquise par le détecteur 10 à bord du train 62 étant transmise par la liaison radio 24 au centre radio 16.

Pour le calculateur RBC du système ERTMS de niveau 2, la prescription LOA est donnée sur la base de la localisation donnée par le train suivant 61, incluant sa vitesse, et sur la base d'une information de libération du canton 2L précédant le train précédent 62. Cette information de libération de canton est donnée par un autre calculateur fixe au sol, appelé poste d'enclenchement, communiquant avec le calculateur RBC. Le calculateur RBC envoie l'extension d'autorisation de mouvement ou pseudo-prescription de localisation PLOA décrite ci-dessous avec des informations de description de la voie correspondant à cette extension (profil, restrictions de vitesse...).

A la figure 2, le centre radio 16 comporte une mémoire 26 de la localisation et de la vitesse acquises du train suivant 61, qui lui ont été transmises par la liaison radio 22. En outre, le centre radio 16 comporte une mémoire 28 de la vitesse acquise transmise par la liaison radio 24 depuis le train précédent 62.

Une unité 30 de calcul de pseudo-prescription de localisation PLOA est prévue dans le centre radio 16 et est mise en oeuvre par tout moyen technique tel que par exemple un calculateur électronique. L'unité 30 de calcul comprend un premier module 32 de calcul de ladite prescription de localisation LOA en fonction au moins de la vitesse et de la localisation enregistrées dans la mémoire 26, ainsi qu'un deuxième module 34 de détermination. Le module 34 de détermination comporte une première entrée 36 pour la vitesse acquise du train précédent, enregistrée dans la mémoire 28, ainsi qu'une deuxième entrée 38 de valeur ou de taux de décélération. Le module 34 de détermination détermine, au moins en fonction des données présentes sur ses première et deuxième entrées 36 et 38, une valeur DF de distance de freinage du train précédent 62. Le taux ou la valeur de décélération présent sur la deuxième entrée 38 est supérieur ou égal en valeur absolue à la valeur absolue d'un taux de décélération de service du train précédent 62.

Ce taux ou cette valeur de décélération de service correspond à une distance de freinage de service du train précédent 62, défini suivant le système ERTMS comme étant la distance avec laquelle un train est capable de s'arrêter, à partir d'une vitesse donnée, à une décélération telle que les passagers du train ne souffrent pas d'un inconfort ou d'une alarme, ou à une décélération équivalente dans le cas de trains ne transportant pas de passagers. Les données de décélération sont définies comme étant des données relatives à une demande en freinage au taux auquel un train ralentira. Ce taux ou cette valeur de décélération de service est par exemple égal à -0.6 m/s².

La valeur au taux de décélération prescrit sur la deuxième entrée 38 est par exemple supérieure ou égale en valeur absolue à la valeur absolue du taux ou valeur de décélération en cas de freinage d'urgence, elle-même supérieure à la valeur absolue du taux de décélération de service et égale à 2 m/s². La distance de freinage d'urgence est définie comme étant la distance avec laquelle un train est capable de s'arrêter en cas d'urgence et dépend de la vitesse du train, du type du train, des caractéristiques du freinage, du poids du train et de la pente de la ligne 4.

Le taux de décélération réel maximum sur du matériel roulant de type train à grande vitesse est de -1,1 m/s² dans des conditions précises (pente, vent...). Le taux de décélération prescrit est par exemple supérieur à ce taux de décélération réel maximum. Le taux de décélération prescrit est par exemple supérieur en valeur absolue à 1,25 m/s². Le taux de décélération prescrit est par exemple de - 1,5 m/s².

La sortie 33 de prescription LOA de localisation du module 32 de calcul est reliée à une entrée additionneuse 421 d'un module 42 additionneur, tandis que la sortie 40 de valeur DF de distance de freinage est reliée à une autre entrée additionneuse 422 du module 42 additionneur. Le module 42 additionneur forme à sa sortie 44 la pseudo-prescription PLOA de localisation égale à la prescription LOA de localisation présente sur l'entrée 421 additionneuse, à laquelle a été ajoutée la valeur DF de distance de freinage présente sur l'autre entrée additionneuse 422. On a donc :$\text{PLOA = LOA + DF}$

La pseudo-prescription de localisation PLOA présente sur la sortie 44 du module 42 soustracteur est reliée à l'émetteur radio du centre radio 16 pour être transmise par la liaison radio sans fil 22 à l'émetteur-récepteur 14 du train suivant 61 puis à l'ordinateur 12 de bord de celui-ci. Le module 46 de calcul du train suivant 62 applique alors la règle de calcul de la grandeur GC de commande de déplacement du train suivant à la pseudo-prescription PLOA de localisation reçue du centre 16 radio et présente sur la sortie 44 du module soustracteur 42.

Ainsi, la pseudo-prescription de localisation PLOA est-elle avancée par rapport à la prescription de localisation LOA et peut même dépasser le train précédent 62. Il s'ensuit que le train suivant 61 peut être plus proche du train précédent 62, ce qui permet de faire passer un plus grand nombre de trains sur la ligne 4 par unité de temps, ou des trains plus longs, ou de les faire passer plus vite. Il est ainsi permis d'augmenter intensité de trafic sur la voie 4 et donc de diminuer les coûts d'exploitation.

Bien entendu, l'invention est également applicable à toute autre architecture, et par exemple également à un système ERTMS de niveau d'application 1, ainsi que défini au chapitre 2.6.5 du document précité, ou à un système ERTMS de niveau d'application 3, ainsi que défini au chapitre 2.6.7. du document précité.

Dans un système ERTMS de niveau d'application 1, aucun centre radio 16 n'est prévu et ce sont les balises 2 qui transmettent directement les prescriptions de localisation au train 6, 61 passant sur celles-ci par l'intermédiaire du lecteur 8. Dans ce cas, les éléments décrits en référence à la figure 2 sont tous prévus dans l'ordinateur 12 de bord du train suivant 61.

Dans le système ERTMS de niveau d'application 3, la localisation du train précédent est utilisée par le centre RBC pour déterminer le canton libéré par le train précédent, contrairement au système ERTMS de niveau 2, où la libération du canton est donnée par un poste d'enclenchement.

Bien entendu, l'invention n'est pas limitée au système ERTMS/ETCS et peut être appliquée à tout autre système.

Ainsi, il peut être prévu, dans les systèmes ERTMS décrits ci-dessus ou dans tout autre système, des moyens de télécommunication sans fil sur le train précédent et sur le train suivant, au moins pour que le train précédent transmette au train suivant sa localisation et sa vitesse acquise par des moyens d'acquisition prévus pour celui-ci. On s'affranchit ainsi des temps d'établissement de plusieurs communications passant par le centre radio et décrites en référence aux figures 1 et 2, ce qui permet de raccourcir la prescription de localisation du train suivant 61. Dans ce cas, le train précédent transmet au train suivant sa localisation par rapport à une balise située en fin de canton, et sa vitesse. Le train suivant ayant reçu du calculateur RBC les informations de description de la voie (profil, restrictions de vitesse, balises à rencontrer) est capable de déterminer la localisation du train précédent grâce à l'identité de la balise contenue délivrée avec la localisation, qui est une identité unique au monde. Connaissant la balise et la vitesse du train précédent, le train suivant calcule la distance DF à ajouter à la balise afin d'obtenir la pseudo-prescription de localisation PLOA, la balise matérialisant la prescription LOA. L'envoi des informations de description de voie du calculateur RBC au train suivant est asynchrone par rapport à la localisation réelle du train précédent et doit simplement être effectué préalablement.

Le cas échéant, cette caractéristique peut être combinée avec celle d'ajout de la distance de freinage à la prescription de localisation LOA, pour encore écourter la prescription de localisation et ainsi pouvoir diminuer la distance entre les deux trains se suivant .

## Revendications

1. Dispositif de commande de trains, comportant :
- des moyens (8, 10) d'acquisition de la localisation et de la vitesse d'au moins un train sur une ligne (4) de circulation de trains, reliés à une unité (30) de calcul comportant un premier module (32) apte à calculer, en fonction au moins de la localisation et de la vitesse acquises, une prescription (LOA) de localisation située en aval de la localisation acquise et jusqu'à laquelle le train (6, 61) est autorisé à se déplacer avec une vitesse cible (TS) en cette prescription de localisation (LOA),
- un organe (46, 12) de calcul, selon une règle prescrite de calcul, d'une grandeur (GC) de commande de déplacement du train (6, 61), en fonction au moins de la prescription (LOA) de localisation fournie par le premier module (30) de calcul,
**caractérisé en ce que** le dispositif comporte en outre des moyens (8, 10) d'acquisition au moins de la vitesse du train précédent (6, 62) sur la voie (4) de circulation de trains, qui sont reliés en outre à des moyens d'enregistrement de vitesse acquise, et l'unité (30) de calcul comprend en outre un deuxième module (34) pour déterminer, en fonction au moins de la vitesse enregistrée du train précédent (6,61) et d'un taux de décélération prescrit pour le train précédent et supérieur ou égal en valeur absolue à la valeur absolue d'un taux de décélération de service de celui-ci, une valeur (DF) de distance de freinage du train précédent (6, 62), l'organe (12) de calcul étant agencé pour fournir une grandeur (GC) de commande de déplacement du train suivant (61) conformément à la règle prescrite de calcul appliquée à ladite prescription (LOA) de localisation fournie par l'unité (30) de calcul et à laquelle est ajoutée la valeur (DF) de distance de freinage fournie par le deuxième module (34) de détermination.

2. Dispositif suivant la revendication 1, **caractérisé en ce qu'**il comporte en outre des moyens de signalisation d'informations au train (6, 61) suivant, en réponse à la grandeur de commande de déplacement du train, fournie par l'organe (12) de calcul.

3. Dispositif suivant l'une quelconque des revendications précédentes, **caractérisé en ce qu'**il comporte en outre des moyens (20) d'exécution de commandes du train suivant (6, 61), correspondant à la grandeur (GC) de commande de déplacement du train, fournie par l'organe (12) de calcul.

4. Dispositif suivant l'une quelconque des revendications précédentes, **caractérisé en ce que** l'unité (30) de calcul comprend un module additionneur (42) recevant sur une première entrée (421) la prescription (LOA) de localisation fournie par le premier module (32) de calcul et sur une deuxième entrée (422) la valeur (DF) de distance de freinage fournie par le deuxième module (34) de détermination, et fournissant sur sa sortie (44) une valeur égale à la somme de la valeur présente sur la première entrée et de celle présente sur la deuxième entrée, la sortie (44) du module soustracteur (42) étant reliée à l'entrée de l'organe (46) de calcul fournissant en sortie ladite grandeur (GC) de commande selon ladite règle prescrite de calcul appliquée à la valeur présente sur son entrée.

5. Dispositif suivant l'une quelconque des revendications précédentes, **caractérisé en ce que** les moyens (8, 10) d'acquisition, le premier module (32) de calcul de prescription (LOA) de localisation et l'organe (46) de calcul de grandeur (GC) de commande sont du type ERTMS/ETCS.

6. Dispositif suivant la revendication 5, **caractérisé en ce que** les moyens (8, 10) d'acquisition et l'unité (30) de calcul sont situés en des balises (2) réparties sur la ligne (4) de circulation de train et aptes à transmettre la prescription (LOA) de localisation à un lecteur (8) prévu à bord des trains, lors de leur franchissement par ledit lecteur (8), et l'organe (46) de calcul est situé à bord du train suivant (6, 61) et est relié audit lecteur (8).

7. Dispositif suivant la revendication 5, **caractérisé en ce que** les moyens (8, 10) d'acquisition comprennent des balises (2) de localisation réparties sur la ligne (4) de circulation de train et aptes à être lues par un lecteur (8) prévu à bord du train suivant (6, 61), des moyens (14, 22) étant prévus pour retransmettre par liaison radio (22) à un centre radio (16) lié à la ligne (4) de circulation de trains, la localisation et la vitesse acquises, l'unité (30) de calcul étant prévue dans le centre radio (16) et étant apte à retransmettre par liaison radio (22) la prescription de localisation (LOA) retranchée de ladite valeur (DF) de distance de freinage à l'organe (46) de calcul situé à bord du train suivant (6, 61).

8. Dispositif suivant l'une quelconque des revendications précédentes, **caractérisé en ce que** des moyens de télécommunication sans fil sont prévus sur le train précédent (6, 62) et sur le train suivant (6, 61) au moins pour que le train précédent (6, 62) transmette au train suivant (6, 61) sa vitesse acquise.

9. Dispositif suivant l'une quelconque des revendications précédentes, **caractérisé en ce que** le taux de décélération de service pour le train précédent est égal à -0.6 m/s².

10. Dispositif suivant l'une quelconque des revendications précédentes, **caractérisé en ce que** le taux de décélération prescrit pour le train précédent est supérieur ou égal en valeur absolue à la valeur absolue d'un taux de décélération d'urgence du train précédent, plus grande que la valeur absolue du taux de décélération de service pour le train précédent.

11. Dispositif suivant la revendication 10, **caractérisé en ce que** le taux de décélération d'urgence pour le train précédent est égal à -2 m/s².

12. Procédé de commande de trains, dans lequel :
- on acquiert la localisation et la vitesse d'au moins un train sur une ligne (4) de circulation de trains,
- on calcule, en fonction au moins de la localisation et de la vitesse acquises, une prescription (LOA) de localisation située en aval de la localisation acquise et jusqu'à laquelle le train est autorisé à se déplacer avec une vitesse cible (TS) en cette prescription (LOA) de localisation,
- on calcule, selon une règle prescrite de calcul, une grandeur (GC) de commande de déplacement du train, en fonction au moins de la prescription (LOA) de localisation calculée,
**caractérisé en ce que**
- l'on acquiert et l'on enregistre en outre la vitesse du train précédent (6, 62) sur la voie (4) de circulation de trains,
- on détermine, en fonction au moins de la vitesse enregistrée du train précédent et d'un taux de décélération prescrit pour le train précédent et supérieur ou égal en valeur absolue à la valeur absolue d'un taux de décélération de service de celui-ci, une valeur (DF) de distance de freinage du train précédent (6, 61),
- ladite règle de calcul étant appliquée à ladite prescription (LOA) de localisation calculée à laquelle est ajoutée la valeur (DF) de distance de freinage déterminée, pour calculer ladite grandeur (GC) de commande de déplacement du train.

13. Procédé suivant la revendication 12; **caractérisé en ce que** l'on signale des informations au train suivant (6, 61) en réponse à la grandeur (GC) de commande de déplacement du train calculée.

14. Procédé suivant l'une quelconque des revendications 12 et 13, **caractérisé en ce que** l'on exécute une commande du train suivant (6, 61) correspondant à la grandeur (GC) de commande de déplacement du train calculée.

15. Procédé suivant l'une quelconque des revendications 12 à 14, **caractérisé en ce que** l'on transmet par une liaison de télécommunication sans fil directement du train précédent au train suivant la vitesse acquise du train précédent (6, 62).

16. Procédé suivant l'une quelconque des revendications 12 à 15, **caractérisé en ce que** l'acquisition de vitesse et de localisation, le calcul de la prescription (LOA) de localisation, de la grandeur (GC) de commande et de la valeur (DF) de distance de freinage du train précédent sont effectuées à bord du train suivant (6, 61).

17. Procédé suivant l'une quelconque des revendications 12 à 15, **caractérisé en ce que** l'acquisition de localisation et de vitesse est effectuée à bord du train suivant (6, 61), on transmet la localisation et la vitesse acquises du train suivant par une liaison (22) de télécommunication radio sans fil à un centre radio (16), dans lequel on calcule la prescription (LOA) de localisation, qui est retranchée de ladite valeur (DF) de distance de freinage et qui est ensuite retransmise par la liaison (22) de télécommunication au train suivant (6, 61), dans lequel on calcule ladite grandeur (GC) de commande de déplacement du train, la vitesse du train précédent (6, 62) étant acquise à bord de celui-ci et étant transmise par une autre liaison (24) de télécommunication radio au centre radio (16), dans lequel la valeur (DF) de distance de freinage est calculée.

## Patentansprüche

1. Einrichtung zur Steuerung von Zügen, umfassend:
- Mittel (8, 10) zum Erfassen des Ortes und der Geschwindigkeit mindestens eines Zuges auf einer Verkehrslinie (4) für Zügen, welche mit einer Recheneinheit (30) verbunden sind die, ein erstes Modul (32) umfasst, das geeignet ist um in Funktion mindestens des erfassten Ortes und der erfassten Geschwindigkeit eine Vorschrift (LOA) eines sich weiter als der erfasste Ort befindenden Ortes zu berechnen bis zu welchem der Zug (6, 61) autorisiert ist, sich zu bewegen mit einer Zielgeschwindigkeit (TS) in dieser Vorschrift des Ortes (LOA),
- ein Organ (46, 12) zum Berechnen, gemäß einer vorgeschriebenen Berechnungsregel, einer Steuergröße (GC) der Bewegung des Zuges (6, 61), in Funktion mindestens der durch das erste Rechenmodul (30) gelieferte Vorschrift (LOA) des Ortes,
**dadurch gekennzeichnet, dass** die Einrichtung weiter Mittel (8, 10) aufweist zum Erfassen von mindestens der Geschwindigkeit des auf dem Verkehrsweg (4) von Zügen vorherfahrenden Zuges (6, 62), welche weiter verbunden sind mit Mitteln zum Speichern der erfassten Geschwindigkeit, und dass die Recheneinheit (30) weiter ein zweites Modul (34) aufweist zum Bestimmen eines Bremsdistanzwertes (DF) des vorherfahrendes Zuges (6, 62), in Funktion von mindestens der gespeicherten Geschwindigkeit des vorherfahrenden Zuges (6, 61) und von einer Verzögerungsrate vorgeschrieben für den vorherfahrenden Zug und im Absolutwert größer als oder gleich dem Absolutwert dessen Betriebsverzögerungsrate, wobei das Rechenorgan (12) eingerichtet ist, um eine Steuergröße (GC) der Bewegung des nachfolgenden Zuges (61) zu liefern in Übereinstimmung mit der vorgeschriebenen Berechnungsregel angewandt auf die genannte durch die Recheneinheit (30) gelieferte Vorschrift (LOA) des Ortes, zu welcher der durch das zweite Bestimmungsmodul (34) gelieferte Bremsdistanzwert (DF) addiert wird.

2. Einrichtung gemäß Anspruch 1, **dadurch gekennzeichnet dass** sie weiter Mittel aufweist zum Signalisieren von Informationen an den nachfolgenden Zug (6, 61) als Antwort auf die durch das Rechenorgan (12) gelieferte Steuergröße der Bewegung des Zuges.

3. Einrichtung gemäß einem der vorhergehenden Ansprüche, **dadurch gekennzeichnet dass** sie weiter Mittel (20) aufweist zum Ausführen von Steuerungen des nachfolgenden Zuges (6, 61), welche mit der durch das Rechenorgan (12) gelieferten Steuergröße (GC) der Bewegung des Zuges korrespondieren.

4. Einrichtung gemäß einem der vorhergehenden Ansprüche, **dadurch gekennzeichnet, dass** die Recheneinheit (30) ein Addiermodul (42) aufweist, welches an einem ersten Eingang (421) die durch das erste Rechenmodul (32) gelieferte Vorschrift (LOA) des Ortes und an einem zweiten Eingang den durch das zweite Bestimmungsmodul (34) gelieferten Bremsdistanzwert (DF) empfängt und welches an seinem Ausgang (44) einen Wert liefert, welcher der Summe des am ersten Eingang anwesenden Wertes und dieses am zweiten Eingang anwesenden gleich ist, wobei der Ausgang (44) des Subtrahiermoduls (42) mit dem Eingang des Rechenorgans (46) verbunden ist an dessen Ausgang die genannte Steuergröße (GC) gemäß der auf den an seinem Eingang anwesenden Wert angewandten Rechenvorschriftregel geliefert wird.

5. Einrichtung gemäß einem der vorhergehenden Ansprüche, **dadurch gekennzeichnet, dass** die Erfassungsmittel (8, 10), das erste Rechenmodul (32) der Vorschrift (LOA) des Ortes und das Organ (46) der Berechnung der Steuergröße (GC) vom Typ ERTMS/ETCS sind.

6. Einrichtung gemäß Anspruch 5, **dadurch gekennzeichnet, dass** die Erfassungsmittel (8, 10) und die Recheneinheit (30) sich in entlang der Verkehrslinie für Züge verteilten Markierung (2) befinden, welche geeignet sind, um die Vorschrift (LOA) des Ortes an ein an Bord der Züge vorgesehenes Lesegerät (8) zu übertragen, wenn sie von diesem Lesegerät (8) passiert werden, und dass das Rechenorgan (46) sich an Bord des nachfolgenden Zuges (6, 61) befindet und mit diesem Lesegerät (8) verbunden ist.

7. Einrichtung gemäß der Anspruch 5, **dadurch gekennzeichnet dass** die Erfassungsmittel (8, 10) Ortungsmarkierungen (2) aufweisen, welche entlang der Verkehrslinie (4) des Zuges verteilt sind, und geeignet sind, um gelesen zu werden durch ein an Bord des nachfolgenden Zuges (6, 61) vorgesehenes Lesegerät (8), wobei Mittel (14, 22) vorgesehen sind, um den erfassten Ort und die erfasste Geschwindigkeit über Radioverbindung (22) zu übertragen an ein mit der Verkehrslinie (4) für Züge verbundenes Radiozentrum (16) und wobei die Recheneinheit (30) im Radiozentrum (16) vorgesehen ist und geeignet ist zum Übertragen über Radioverbindung (22) der Vorschrift (LOA) des Ortes, subtrahiert vom Bremsdistanzwert (DF) an das sich an Bord des nachfolgenden Zuges befindenden Rechenorgan (46).

8. Einrichtung gemäß einem der vorhergehenden Ansprüche, **dadurch gekennzeichnet, dass** drahtlose Telekommunikationsmittel im vorherfahrenden Zug (6, 62) und im nachfolgenden Zug (6, 61) vorgesehen sind, so dass mindestens der vorherfahrende Zug (6, 62) seine erfasste Geschwindigkeit an den nachfolgenden Zug (6, 61) überträgt.

9. Einrichtung gemäß einem der vorhergehenden Ansprüche, **dadurch gekennzeichnet, dass** die Betriebsverzögerungsrate für den vorherfahrenden Zug gleich ist.

10. Einrichtung gemäß einem der vorhergehenden Ansprüche 1 bis 9, **dadurch gekennzeichnet, dass** die für den vorherfahrenden Zug vorgeschriebene Verzögerungsrate im Absolutwert größer ist als oder gleich dem Absolutwert einer Notverzögerungsrate des vorhergehenden Zuges und größer ist als der Absolutwert der Betriebsverzögerungsrate für den vorherfahrenden Zug.

11. Einrichtung gemäß dem Anspruch 10, **dadurch gekennzeichnet, dass** die Notverzögerungsrate für den vorherfahrenden Zug gleich ist.

12. Verfahren zum Steuern von Zügen, worin:
- der Ort und die Geschwindigkeit mindestens eines Zuges auf einer Verkehrslinie (4) von Zügen erfasst werden,
- in Funktion von mindestens dem erfassten Ort und der erfassten Geschwindigkeit eine Vorschrift (LOA) eines Ortes berechnet wird, der weiter gelegen ist als der erfasste Ort und bis zu welchem der Zug autorisiert ist zu fahren mit einer Zielgeschwindigkeit (TS) in dieser Vorschrift (LOA) des Ortes,
- gemäß einer vorgeschriebenen Berechnungsregel eine Steuergröße (GC) der Bewegung des Zuges berechnet wird, in Funktion von mindestens der berechneten Vorschrift (LOA) des Ortes,
**dadurch gekennzeichnet, dass**
- darüber hinaus die Geschwindigkeit des vorherfahrenden Zuges (6, 62) auf dem Verkehrsweg von Zügen erfasst und gespeichert wird,
- ein Bremsdistanzwert (DF) des vorherfahrenden Zuges (6, 61) bestimmt wird in Funktion von mindestens der gespeicherten Geschwindigkeit des vorherfahrenden Zuges und einer für den vorherfahrenden Zug vorgeschriebenen Verzögerungsrate, welche im Absolutwert größer ist als oder gleich dem Absolutwert dessen Betriebsverzögerungsrate,
- die genannte Berechnungsregel auf der genannten berechneten Vorschrift (LOA) des Ortes angewandt wird, zu welcher der bestimmte Bremsdistanzwert (DF) addiert wird, um die genannte Steuergröße (GC) der Bewegung des Zuges zu berechnen.

13. Verfahren gemäß Anspruch 12, **dadurch gekennzeichnet, dass** man in Antwort auf die berechnete Steuergröße (GC) der Bewegung des Zuges Informationen an den nachfolgenden Zug (6, 61) überträgt.

14. Verfahren gemäß einem der Ansprüche 12 und 13, **dadurch gekennzeichnet, dass** eine Steuerung des nachfolgenden Zuges (6, 61) ausgeführt wird korrespondierend mit der berechneten Steuergröße (GC) der Bewegung des Zuges.

15. Verfahren gemäß einem der Ansprüche 12 bis 14, **dadurch gekennzeichnet, dass** die erfasste Geschwindigkeit des vorherfahrenden Zuges (6, 62) mittels einer drahtlosen Telekommunikationsverbindung direkt vom vorherfahrenden Zug zum nachfolgenden Zug übertragen wird.

16. Verfahren gemäß einem der Ansprüche 12 bis 15, **dadurch gekennzeichnet, dass** die Erfassung der Geschwindigkeit und des Ortes, die Berechnung der Vorschrift (LOA) des Ortes, der Steuergröße (GC) und des Bremsdistanzwertes (DF) des vorherfahrenden Zuges an Bord des nachfolgenden Zuges (6, 61) ausgeführt werden.

17. Verfahren gemäß einem der Ansprüche 12 bis 15, **dadurch gekennzeichnet, dass** die Erfassung des Ortes und der Geschwindigkeit ausgeführt wird an Bord des nachfolgendes Zuges (6, 61), der erfasste Ort und die erfasste Geschwindigkeit mittels einer drahtlosen Telekommunikationsverbindung (22) von dem nachfolgenden Zug zu ein Radiozentrum übertragen werden, in welchem die Vorschrift (LOA) des Ortes berechnet wird, die vom genannten Bremsdistanzwert (DF) subtrahiert ist und die hinterher mittels der Telekommunikationsverbindung (22) zum nachfolgenden Zug (6, 61) übertragen wird in welchem die genannte Steuergröße (GC) der Bewegung des Zuges berechnet wird, wobei die Geschwindigkeit des vorherfahrenden Zuges (6, 62) an dessen Bord erfasst wird und mittels einer anderen Telekommunikationsverbindung (24) zum Radiozentrum (16) übertragen wird, worin der Bremsdistanzwert berechnet wird.

## Claims

1. Train control device, comprising:
- means (8, 10) of capturing the location and speed of at least one train on a line (4) on which trains run, connected to a calculation unit (30) comprising a first module (32) which is suitable for calculating, as a function of at least the captured location and speed, an instruction (LOA) for location downstream from the captured location, and to which the train (6, 61) is authorised to move at a target speed (TS) in this location instruction (LOA),
- a device (46, 12) for calculating, according to a prescribed calculation rule, a control magnitude (GC) for the movement of the train (6, 61), as a function of at least the location instruction (LOA) which the first calculation module (30) supplies,
**characterized in that** the device additionally comprises means (8, 10) for capturing at least the speed of the preceding train (6, 62) on the track (4) on which trains run, which are additionally connected to means of recording the captured speed, and that the calculation unit (30) additionally comprises a second module (34) to determine, as a function at least of the recorded speed of the preceding train (6, 61) and of a deceleration rate which is prescribed for the preceding train and in absolute value is greater than or equal to the absolute value of a deceleration rate in service of the latter, a braking distance value (DF) of the preceding train (6, 62), the calculation device (12) being equipped to supply a control magnitude (GC) for the movement of the following train (61), according to the prescribed calculation rule applied to the said location instruction (LOA) which is supplied by the calculation unit (30), and to which is added the braking distance value (DF) which is supplied by the second determination module (34).

2. Device according to Claim 1, **characterized in that** it additionally comprises means for signalling information to the following train (6, 61), in response to the control magnitude for the movement of the train, which the calculation device (12) supplies.

3. Device according to any one of the preceding claims, **characterized in that** it additionally includes means (20) for executing commands by the following train (6, 61), corresponding to the control magnitude (GC) for the movement of the train, which the calculation device (12) supplies.

4. Device according to any one of the preceding claims, **characterized in that** the calculation unit (30) comprises an adder module (42) which receives on a first input (421) the location instruction (LOA) which the first calculation module (32) supplies, and on a second input (422) the braking distance value (DF) which the second determination module (34) supplies, and supplying on its output (44) a value equal to the sum of the value on the first input and the value on the second input, the output (44) of the subtractor module (42) being connected to the input of the calculation device (46) which supplies at output the said control magnitude (GC) according to the said prescribed calculation rule applied to the present value at its input.

5. Device according to any one of the preceding claims, **characterized in that** the capturing means (8, 10), the first module (32) for calculating the location instruction (LOA) and the device (46) for calculating the control magnitude (GC) are of ERMTS/ETCS type.

6. Device according to Claim 5, **characterized in that** the capturing means (8, 10) and calculation unit (30) are situated in beacons (2) which are distributed on the line (4) on which trains run and are suitable for transmitting the location instruction (LOA) to a reader (8) which is provided on board trains when the said reader (8) passes them, and that the calculation device (46) is on board the following train (6, 61) and is connected to the said reader (8).

7. Device according to Claim 5, **characterized in that** the capturing means (8, 10) comprise location beacons (2) which are distributed on the line (4) on which trains run, and are suitable to be read by a reader (8) which is provided on board the following train (6, 61), means (14, 22) being provided for retransmitting the captured location and speed by radio link (22) to a radio centre (16) which is connected to the line (4) on which trains run, the calculation unit (30) being provided in the radio centre (16) and being suitable for retransmitting by radio link (22) the location instruction (LOA) subtracted from the said braking distance value (DF) to the calculation device (46) on board the following train (6, 61).

8. Device according to any one of the preceding claims, **characterized in that** wireless telecommunication means are provided on the preceding train (6, 62) and on the following train (6, 61), at least so that the preceding train (6, 62) transmits to the following train (6, 61) its captured speed.

9. Device according to any one of the preceding claims, **characterized in that** the deceleration rate in service for the preceding train equals -0.6 m/s².

10. Device according to any one of the preceding claims, **characterized in that** the prescribed deceleration rate for the preceding train is in absolute value greater than or equal to the absolute value of a deceleration rate in emergency of the preceding train, and greater than the absolute value of the deceleration rate in service of the preceding train.

11. Device according to Claim 10, **characterized in that** the deceleration rate in emergency for the preceding train equals -2 m/s².

12. Method of controlling trains, in which:
- the location and speed of at least one train on a line (4) on which trains run are captured,
- an instruction (LOA) for location downstream from the captured location, and to which the train is authorised to move at a target speed (TS) in this location instruction (LOA), is calculated as a function of at least the captured location and speed,
- a control magnitude (GC) for the movement of the train is calculated according to a prescribed calculation rule and as a function of at least the calculated location instruction (LOA),
**characterized in that**
- the speed of the preceding train (6, 62) on the track (4) on which trains run is additionally captured and recorded,
- a braking distance value (DF) of the preceding train (6, 61) is determined as a function at least of the recorded speed of the preceding train and of a deceleration rate which is prescribed for the preceding train and in absolute value is greater than or equal to the absolute value of a deceleration rate in service of the latter,
- the said calculation rule being applied to the said calculated location instruction (LOA), to which is added the determined braking distance value (DF), to calculate the said control magnitude (GC) for the movement of the train.

13. Method according to Claim 12, **characterized in that** information is signalled to the following train (6, 61) in response to the calculated control magnitude (GC) for the movement of the train.

14. Method according to any one of Claims 12 and 13, **characterized in that** control of the following train (6, 61) is executed corresponding to the calculated control magnitude (GC) for the movement of the train.

15. Method according to any one of Claims 12 to 14, **characterized in that** the captured speed of the preceding train (6, 62) is transmitted by a wireless telecommunication link directly from the preceding train to the following train.

16. Method according to any one of Claims 12 to 15, **characterized in that** the speed and location are captured and the location instruction (LOA), control magnitude (GC) and braking distance value (DF) of the preceding train are calculated on board the following train (6, 61).

17. Method according to any one of Claims 12 to 15, **characterized in that** the location and speed are captured on board the following train (6, 61), the captured location and speed are transmitted from the following train by a wireless telecommunication link (22) to a radio centre (16), in which the location instruction (LOA) is calculated, said location instruction (LOA) being subtracted from the said braking distance value (DF), and said location instruction (LOA) being then retransmitted by the telecommunication link (22) to the following train (6, 61), in which the said control magnitude (GC) for the movement of the train is calculated, the speed of the preceding train (6, 62) being captured on board the latter and being transmitted by another radio telecommunication link (24) to the radio centre (16), in which the braking distance value (DF) is calculated.
